# EUROPÄISCHE PATENTSCHRIFT

(11) **EP 0 271 056 B1**
(45) Veröffentlichungstag und Bekanntmachung des Hinweises auf die Patenterteilung: **04.03.1992**
(21) Anmeldenummer: 87118136.8
(22) Anmeldetag: 08.12.1987
(51) Int. Cl.: B65D 5/04, B65D 71/00

(54) **Verpackungsträger aus einem einteiligen Zuschnitt aus Karton od.dgl.**
Wrap-around carrier made from a single blank of carton or the like
Porte-emballage en carton ou similaire réalisé à partir d'un flan unique

(30) Priorität: 10.12.1986 DE 3642158
(43) Veröffentlichungstag der Anmeldung: 15.06.1988
(73) Patentinhaber: 4P Nicolaus Kempten GmbH, D-87437 Kempten (DE)
(72) Erfinder: Bienaimé, Patrick, F-60112 Milly-sur-Therain (FR)
(74) Vertreter: Hutzelmann, Gerhard

(56) Entgegenhaltungen:
- DE-A- 1 586 566
- DE-A- 3 512 598

## Beschreibung

Die Erfindung bezieht sich auf einen Verpackungsträger aus einem einteiligen Zuschnitt aus Karton od.dgl. für wenigstens vier in zwei Reihen angeordnete Behälter, die an ihren Randflanschen miteinander verbunden sind, wobei der Zuschnitt eine obere Deckfläche aufweist, an der über Faltlinien zwei Seitenwände angelenkt sind, die ihrerseits über Faltlinien mit zwei Bodenwand-Abschnitten verbunden sind.

Aus der DE-A-35 12 598 ist ein derartiger Verpackungsträger bekannt, der bereits eine gute Lösung für das Verpacken von in zwei Reihen angeordnete Behälter darstellt.

Der Erfindung liegt die Aufgabe zugrunde, einen derartigen Verpackungsträger noch weiter zu verbessern.

Diese Aufgabe wird erfindungsgemäß dadurch gelöst, daß der eine Bodenwand-Abschnitt für jeden Behälter der einen Reihe eine im wesentlichen U-förmige Schnittlinie aufweist, und daß drei parallel zu den vorigen Faltlinien verlaufende weitere Faltlinien vorgesehen sind, welche über den Bodenwand-Abschnitt verlaufen und durch die U-förmigen Schnittlinien unterbrochen sind, und daß eine vierte, ebenfalls parallel dazu verlaufende Faltlinie über den Bodenwand-Abschnitt geht, die durch kreisabschnittförmige Schnittlinien für jeden Behälter der anderen Reihe unterbrochen ist, deren Anzahl der Anzahl der U-förmigen Schnittlinien entspricht, wobei je ein von einer U-förmigen Schnittlinie begrenztes Bodenwand-Stück und ein benachbartes Bodenwand-Stück, das durch eine kreisabschnittförmige Schnittlinie abgeteilt ist, mit einander verbunden sind.

Durch diese Ausgestaltung ist ein sehr stabiler Verpackungsträger erzielt, der den Behältern einen sicheren Halt gewährt und der trotzdem leicht aufzurichten ist.

Eine vorteilhafte Ausgestaltung der Erfindung liegt auch darin, daß je ein von einer U-förmigen Schnittlinie begrenztes Bodenwand-Stück und ein benachbartes Bodenwand-Stück, das durch eine kreisabschnittförmige Schnittlinie abgeteilt ist, mit einander durch Kleben verbunden sind.

Durch dieses Verkleben ist eine besonders einfache Verbindung und Fixierung der aufgerichteten Bodenwand-Abschnitte ermöglicht.

Sehr vorteilhaft ist es auch, wenn erfindungsgemäß der mit den vier Schnittlinien versehene Bodenwand-Abschnitt wenigstens im Bereich der Schnittlinien vom anderen Bodenwand-Abschnitt überdeckt wird, wobei beide Bodenwand-Abschnitte durch Kleben od.dgl. mit einander verbunden sind.

Dadurch wird der Boden des Verpackungsträgers zusätzlich verstärkt, versteift und stabilisiert.

In der Zeichnung ist die Erfindung anhand eines Ausführungsbeispieles veranschaulicht. Dabei zeigen
- Fig. 1: einen flachliegenden Kartonzuschnitt und
- Fig. 2: einen Verpackungsträger, hergestellt aus dem Zuschnitt nach Fig. 1.

Mit 1 ist in Fig. 1 ein flachliegender Kartonzuschnitt bezeichnet, der eine obere Deckfläche 2 aufweist, an der über zwei Faltlinien 3 und 4 je eine Seitenwand 5 und 6 angelenkt sind. Über weitere Faltlinien 7 und 8 sind an diesen Seitenwänden je ein Bodenwand-Abschnitt 9 und 10 angeformt. Der Bodenwand-Abschnitt 9 weist zwei U-förmig verlaufende Schnittlinien 11 und 12 auf, welche jeweils ein Bodenwand-Stück 13 bzw. 14 von diesen Bodenwand-Abschnitten abteilen. Quer über den Bodenwand-Abschnitt 9 verlaufen drei Faltlinien 15,16 und 17, die parallel zu den übrigen Faltlinien verlaufen und die durch die U-förmigen Schnittlinien unterbrochen sind. In dem Bodenwand-Abschnitt 9 sind darüber hinaus zwei kreisabschnittförmige Schnittlinien 18 und 19 vorgesehen, die zwei Bodenwand-Stücke 20 und 21 aus der Fläche des Boden-Abschnittes 9 abteilen. Im Bereich dieser Schnittlinien 18 und 19 verläuft ebenfalls eine Faltlinie 22, welche von diesen unterbrochen ist. Zur Aufnahme der Flanschen bzw. der unteren Eckkanten der in Fig. 2 dargestellten Behälter 23 sind in den Faltlinien 3 und 4 Einschnitte 24 und in den Faltlinien 7 und 8 Ausnehmungen 25 vorgesehen.

Beim Auffalten des Zuschnittes 1 zu dem in Fig. 2 dargestellten Verpackungsträger wird der Bodenwand-Abschnitt 9 um die Faltlinien 15,16,17 und 22 gefaltet. Die Bodenwand-Stücke 13 und 14 bzw. 20 und 21 überdecken sich dabei und werden durch Kleben miteinander verbunden. Der zwischen den beiden Faltlinien 16 und 17 liegende Steg 26 kommt dabei zwischen die beiden Behälter-Reihen zu liegen.

Der Verschluß des Verpackungsträgers erfolgt durch Auffalten des Bodenwand-Abschnittes 10 auf den Bodenwand-Abschnitt 9 und Festkleben an diesen.

## Patentansprüche

1. Verpackungsträger aus einem einteiligen Zuschnitt(1) aus Karton od.dgl. für wenigstens vier in zwei Reihen angeordnete Behälter(23), die an ihren Randflanschen miteinander verbunden sind, wobei der Zuschnitt(1) eine obere Deckfläche(2) aufweist, an der über Faltlinien(3,4) zwei Seitenwände(5,6) angelenkt sind, die ihrerseits über Faltlinien(7,8) mit zwei Bodenwand-Abschnitten(9,10) verbunden sind, **dadurch gekennzeichnet,** daß der eine Bodenwand-Abschnitt(9) für jeden Behälter(23) der einen Reihe eine im wesentlichen U-förmige Schnittlinie(11,12) aufweist, und daß drei parallel zu den vorigen Faltlinien(3,4,7,8) verlaufende weitere Faltlinien(15,16,17) vorgesehen sind, welche über den Bodenwand-Abschnitt(9) verlaufen und durch die U-förmigen Schnittlinien(11,12) unterbrochen sind, und daß eine vierte, ebenfalls parallel dazu verlaufende Faltlinie(22) über den Bodenwand-Abschnitt(9) geht, die durch kreisabschnittförmige Schnittlinien(18,19) für jeden Behälter(23) der anderen Reihe unterbrochen ist, deren Anzahl der Anzahl der U-förmigen Schnittlinien(11,12) entspricht, wobei je ein von einer U-förmigen Schnittlinie(11,12) begrenztes Bodenwand-Stück(13,14) und ein benachbartes Bodenwand-Stück(20,21), das durch eine kreisabschnittförmige Schnittlinie(18,19) abgeteilt ist, mit einander verbunden sind.

2. Verpackungsträger nach Anspruch 1, **dadurch gekennzeichnet,** daß je ein von einer U-förmigen Schnittlinie(11,12) begrenztes Bodenwand-Stück(13,14) und ein benachbartes Bodenwand-Stück(20,21), das durch eine kreisabschnittförmige Schnittlinie(18,19) abgeteilt ist, mit einander durch Kleben verbunden sind.

3. Verpackungsträger nach Anspruch 1 oder 2, **dadurch gekennzeichnet,** daß der mit den vier Schnittlinien(11,12,18,19) versehene Bodenwand-Abschnitt(9) wenigstens im Bereich der Schnittlinien vom anderen Bodenwand-Abschnitt(10) überdeckt wird, wobei beide Bodenwand-Abschnitte durch Kleben od.dgl. mit einander verbunden sind.

## Claims

1. Carry pack produced from a single-piece blank (1) made from board or a similar material for at least four containers (23) arranged in two rows, whose rims are joined together, where the blank (1) has a top panel (2), to which two side panels (5, 6) are hinged along folding lines (3, 4), which are in turn connected to two base panel sections (9, 10) along folding lines (7, 8), wherein one base panel section (9) has an essentially U-shaped cut line (11, 12) for each container (23) in one row, wherein three further folding lines (15, 16, 17) are provided parallel to the folding lines (3, 4, 7, 8) mentioned above which extend across the base panel section (9) and are interrupted by the U-shaped cut lines (11, 12) and wherein a fourth similarly parallel folding line (22) extends across the base panel section (9) and is interrupted by semi-circular cut lines (18, 19) for each container (23) in the other row, the number of which corresponds to the number of the U-shaped cut lines (11, 12), where pairs of one base panel part (13, 14) defined by a U-shaped cut line (11, 12) and a neighbouring base panel part (20, 21) that is divided off by a semi-circular cut line (18, 19) are joined together.

2. Carry pack according to claim 1, wherein pairs of one base panel part (13, 14) defined by a U-shaped cut line (11, 12) and a neighbouring base panel part (20, 21) that is divided off by a semi-circular cut line (18, 19) are joined together by gluing.

3. Carry pack according to claim 1 or 2, wherein the base panel section (9) provided with the four cut lines (11, 12, 18, 19) is covered by the other base panel section (10) at least in the area of the cut lines, with both base panel sections being joined together by gluing or a similar process.

## Revendications

1. Support d'emballage à partir d'une découpe (1) d'une pièce dans du carton ou analogue pour au moins quatre récipients (23) implantés en deux rangées, qui sont réunis à leurs brides de bord, la découpe (1) présentant une face de couverture (2) supérieure, sur laquelle s'articulent deux parois latérales (5, 6) par des lignes (3, 4) de pliage, qui de leur côté sont reliées à deux parties de paroi de fond (9, 10) par des lignes de pliage (7, 8), caractérisé en ce qu'une partie de paroi de fond (9) pour chaque récipient (23) de chaque rangée présente une ligne de coupe (11, 12) essentiellement en forme de U, et qu'on prévoit trois autres lignes de pliage (15, 16, 17) s'étendant parallèlement aux lignes de pliage précédentes (3, 4, 7, 8), qui s'étendent sur la partie de paroi de fond (9) et sont interrompues par les lignes de découpe en forme de U (11, 12), et qu'une quatrième ligne de pliage (22) s'étend également parallèlement sur la partie de paroi de fond (9), qui est interrompue par des lignes de découpe (18, 19) de forme circulaire pour chaque récipient (23) de l'autre rangée, dont le nombre correspond au nombre des lignes de découpe en U (11, 12), en reliant chaque pièce (13, 14) de paroi de fond délimitée par une ligne de coupe en U (11, 12) à une pièce voisine de paroi de fond (20, 21), qui est partagée par une ligne de coupe (18, 19) de forme circulaire.

2. Support d'emballage selon la revendication 1, caractérisé en ce que chaque partie de paroi de fond (13, 14) délimitée par une ligne de coupe en U (11, 12) et une partie voisine de paroi de fond (20, 21), qui est délimitée par une ligne de coupe (18, 19) de forme circulaire, sont reliées entre elles par collage.

3. Support d'emballage selon la revendication 1 ou 2, caractérisé en ce que la partie de paroi de fond (9) munie des quatre lignes de découpe (11, 12, 18, 19) est recouverte au moins dans la zone des lignes de découpe par l'autre partie de paroi de fond (10), les deux parties de paroi de fond étant réunies par collage ou analogue.
